# FASCICULE DE BREVET EUROPEEN

(11) **EP 0 123 613 B1**
(45) Date de publication et mention de la délivrance du brevet: **20.07.1988**
(21) Numéro de dépôt: 84400761.7
(22) Date de dépôt: 17.04.1984
(51) Int. Cl.: H01J 9/44

(54) **Appareil pour le réglage de la position d'un déviateur sur un tube de télévision, notamment en couleurs**
Vorrichtung zur räumlichen Einstellung einer Ablenkeinheit bei einer Fernsehröhre, insbesondere bei einer Farbfernsehröhre
Apparatus for positioning a deflection unit on a television tube, especially a colour tube

(30) Priorité: 26.04.1983 FR 8306834
(43) Date de publication de la demande: 31.10.1984
(73) Titulaire: VIDEOCOLOR, 92128 Montrouge (FR)
(72) Inventeur: Pons, Claude, F-75379 Paris Cedex 08 (FR)
(74) Mandataire: Grynwald, Albert

(56) Documents cités:
- US-A- 4 163 308
- US-A- 4 360 839

## Description

L'invention est relative à un appareil de réglage de la position d'un déviateur sur un tube de télévision, notamment en couleurs du type à masque.

On sait qu'en télévision, la reproduction des images est obtenue par déplacement d'un point lumineux selon des lignes horizontales de gauche à droite et de haut en bas, l'intensité et la couleur du point étant fonction, à chaque instant, de l'intensité et de la couleur du point correspondant de l'image à produire. A cet effet, un tube de télévision comprend un écran sur lequel sont déposées des substances luminophores qui émettent de la lumière lorsqu'elles sont frappées par un faisceau d'électrons. Ce dernier est engendré par un canon à électrons à l'intérieur du tube et le déplacement du faisceau électronique, pour déplacer le point lumineux, selon des lignes est obtenu par variation de champs magnétiques produits par des courants variables dans des bobines appelées déviateurs.

Le positionnement du déviateur par rapport au tube doit être particulièrement soigné car tout défaut de ce positionnement se traduit par une altération de l'image reproduite sur l'écran.

Le réglage de la position du déviateur par rapport au tube est particulièrement délicat, notamment pour les tubes de télévision en couleurs, surtout si l'on veut disposes d'un système autoconvergent, c'est-à-dire qui ne nécessite pas de corrections effectuées par les circuits associés à l'ensemble déviateur-tube. En effet dans un tube de télévision en couleurs l'écran est recou- vert de triplets de substances luminescentes, chaque élément du triplet étant d'une couleur fondamentale rouge, verte et bleue et on prévoit trois canons à électrons, un canon devant exciter une couleur déterminée; ainsi dans un tube auto- convergent c'est le déviateur qui assure la convergence des trois faisceaux d'électrons sur toute la surface de l'écran; il faut en outre que chaque faisceau d'électrons d'atteigne que les phosphores de la couleur correspondante. La convergence est obtenue par un déplacement du déviateur parallèlement à l'écran tandis que la pureté . des couleurs (le faisceau destiné à une couleur n'atteint que les phosphores de cette couleur) est réglée par déplacement du déviateur perpendiculairement à l'écran.

Jusqu'à présent ces réglages s'effectuent soit de façon entièrement manuelle, par exemple à l'aide de cales en caoutchouc entre le déviateur et le tube, soit à l'aide d'une machine. Dans ce dernier cas le déviateur est installé sur une plate-forme déplaçable par rapport à un bâti auquel est fixé le tube proprement dit et l'opérateur effectue le réglage par déplacement de la plate-forme selon plusieurs degrés de liberté jusqu'à obtenir sur l'écran une image avec un minimum de défauts.

Les moyens permettant la commande et le déplacement du support de déviateur sont constitués par une mécanique à chariot et à bascule qui est relativement complexe. En outre, l'opération de réglage est malaisée car elle fait intervenir plusieurs paramètres à la fois; de plus, elle est pénible car l'opérateur doit constamment observer l'écran lumineux.

Pour remédier à ces inconvénients on a déjà proposé (brevet US-A-4 360 839) un appareil pour le réglage de la position d'un déviateur par rapport à un tube de télévision en couleurs du type auto-convergent qui comprend un support mobile selon 6 degrés de liberté auplus et n bras, tous de constitution identique, dont le déplacement de chacun est commandé, grâce à un dispositif de commande disposé à une extrémité, selon un seul degré de liberté par exemple une simple translation, pour assurer la mobilité du support selon les 6 degrés de liberte auplus. Chaque bras est selon un axe du tube ou selon un axe perpendiculaire. Dans l'appareil connu des dispositions complexes sont prévues pour que le déplacement d'un bras n'affecte la position du déviateur que selon un axe du tube.

De plus, on a constaté que le chargement et le déchargement du tube et du déviateur, qui doivent être effectués très souvent sont des opérations complexes; enfin comme le tube doit être alimenté afin qu'on puisse vérifier sur l'écran que le réglage a été correctement effectue, les moyens d'alimentation sont également d'une installation et d'un démontage malaisé.

L'appareil selon l'invention ne présente pas ces inconvénients.

Il est caractérisé en ce que le support comporte une plate-forme qui est horizontale dans sa position moyenne et est portée par n bras obliques régulièrement répartis autour du déviateur.

Par la disposition horizontale de la plate- forme et la direction oblique des bras régulièrement répartis autour du déviateur le chargement automatique du tube sur la plate-forme et les réglages sont aisés. En outre on peut prévoir un espace important pour les dispositifs d'alimentation du tube entre les bras, sous la plate-forme. De plus les efforts étant mieux répartis sur les bras, ceux- ci peuvent être dimensionnés de façon moins conséquente que dans l'appareil connu.

L'appareil selon l'invention peut être entièrement automatisé. A cet effet, on fait appel à des moyens connus de mesure des erreurs de convergence-tels que ceux décrits dans la demande EP-A 00 37766 (FR-A-2480032) au nom de la Demanderesse-à des moyens de mesure de la marge de pureté d'un tube, comme décrit dans le brevet US-A-4 001 877, et à un calculateur qui est programmé pour choisir les éléments qui devront être actionnés, par déplacement linéaire, et la grandeur de ces déplacements, pour effectuer le réglage en fonction des mesures faites sur l'écran. Pour mettre au point le programme du calculateur, il faut, au préalable, procéder à un étalonnage, c'est-à-dire mesurer avec précision l'effet des différents mouvements du déviatéur, selon chacun de ses degrés de liberté, sur la convergence et la pureté de l'image reproduite sur l'écran. Pour cet étalonnage, au lieu de faire appel à des mesures empiriques, on peut procéder à un calcul. Bien entendu, le programme, qui est à la portée de l'homme de métier, varie en fonction du type de tube à régler.

Egalement pour faciliter l'automisation, il est avantageux de commander le déplacement linéaire de chaque élément à l'aide d'un moteur électrique. Le mouvement de rotation du moteur électrique est transformé en un mouvement linéaire, par exemple à l'aide d'une vis.

Dans une réalisation, chaque élément à déplacement linéaire est relié au support du déviateur par l'intermédiaire d'un bras dont une extrémité est connectée par une rotule audit élément et l'autre extrémité est connectée par une autre rotule au support. Ces rotules sont par exemple de simples tiges flexibles dont les bouts sont encastrés dans les pièces qu'elles raccordent: la première tige flexible formant rotule est encastrée d'une part dans l'élément à déplacement linéaire et d'autre par dans le bras, tandis que la seconde rotule est encastrée par un bout dans ledit bras et par l'autre bout, dans un dispositif de liaison fixé à la plate-forme.

De façon en soi connue le nombre n d'éléments à déplacement linéaire est de préférence égal à six, ce qui permet le déplacement du support dans toutes les directions. En effet, la position d'un solide dans l'espace est déterminée par six paramètres (correspondant aux six degrés de liberté): trois coordonnées pour la position d'un point de ce solide et trois autres coordonnées pour l'orientation du solide dans l'espace.

Quand on prévoit un réglage selon six paramètres à l'aide de six éléments à déplacement linéaire dont chacun est relié à la plate-forme par l'intermédiaire d'un bras articulé à l'élément correspondant et à cette plate-forme, on a constaté que les éléments et les bras travaillaient dans les meilleures conditions, c'est-à-dire avec des efforts minima, quand les articulations des bras au support sont disposées deux par deux au voisinage des sommets d'un triangle équilatéral dens le plan de la plate-forme, quand la projection horizontale de chaque bras au repos est perpendiculaire à un côté de ce triangle équilatéral et quand les bras et les axes de translation, forment avec la verticale, un angle de 45°.

D'autres caractéristiques et avantages de l'invention apparaîtront avec la description de certains de ses modes de réalisation, celle-ci étant effectuée en se référant aux dessins ci-annexés sur lesquels:
-la figure 1 est une vue schématique de dessus d'une plate-forme, d'un déviateur et de moyens de maintien du déviateur;
-la figure 2 est une vue de côté montant la plate-forme, un tube, un déviateur et les éléments permettant le réglage de la position de la plate-forme;
-la figure 3 est un schéma en projection horizontale, correspondant à la figure 2;
-la figure 4 est une vue détaillée d'un élément de réglage de la position de la plate-forme; et
-la figure 5 est un schéma illustrant le fonctionnement de l'élément de la figure 4.

Dans l'exemple, l'appareil de réglage de la position d'un déviateur 10 par rapport à l'écran 10, d'un tube 10₂ de télévision en couleurs comprend une plate-forme horizontale 11 de forme générale circulaire présentant une ouverture central 12 formant logement de réception pour le déviateur 10.

Ce déviateur 10 est fixé à la plate-forme 11 grâce à des mors 13 dont le déplacement de chacun est commandé par un vérin 14. L'extrémité de chacun des mors 13 comporte une encoche 15 coopérant avec une saillie 16 à la périphérie de la carcasse du déviateur. Ces mors assurent également le centrage du déviateur sur la plate-forme.

La plate-forme 11 est supportée par six bras ou jambes 17, 18, 19, 20, 21 et 22 dont chacun(e) est déplaçable pour faire varier la position de la plate-forme 11, et donc celle du déviateur 10, par rapport au tube. Chaque bras assure la mobilité de la plate-forme 11, et donc aussi celle du déviateur 10, selon un degré de liberté.

Les bras 17 à 22 sont identiques entre eux.

On va maintenant décrire en relation avec la figure 4 un exemple de réalisation d'un bras, par exemple celui de référence 17, et de la commande de son déplacement.

Ce bras comporte une tige rigide 25 aux extrémités de laquelle sont fixées des douilles 26, 27. La douille 26 à l'extrémité supérieure de la tige 25 loge une certaine longueur d'une tige cylindrique 28 de faible diamètre qui est à la fois résistante et flexible, étant par exemple du type corde à piano. L'extrémité supérieur de cette tige 28 de faible diamètre est également encastrée dans une douille 29 fixée sous la plate-forme 11.

Cette tige 28 entre les douilles 26 et 29 forme une rotule sans jeu.

De façon analogue, la douille 27 à l'extrémité inférieure de la tige rigide 25 loge l'extrémité supérieure d'une tige 30 du type corde à piano identique à la tige 28 et formant comme elle une rotule sans jeu. L'extrémité inférieure de cette dernière tige 30 est encastrée dans une douille 31 déplaçable selon un mouvement linéaire, c'est-à-dire selon une simple translation.

A cet effet, la douille 31 est solidaire d'un cylindre 32 en saillie d'un piston 32a et dont l'extrémité inférieure présente un taraudage coopérant avec une vis 33 entraînée en rotation par un moteur pas à pas 34. Le piston 32a est de section carrée; il présente à sa périphérie des glissières 32_{b} en matière plastique pour faciliter le coulissement dans un canal 35 d'un bâti 36 auquel est fixé le support 37a du moteur 34. Le section carrée du piston 32a et donc du canal 35 empêche la rotation de ce piston; ainsi ce dernier se déplace uniquement en translation.

La position du piston 32a, et donc celles de la douille 31 et de la rotule 30, est mesurée par un transducteur 37 comprenant, dans l'exemple, une tige 38 fixée à la douille 31 par l'intermédiaire d'un bras coudé 39 de manière que cette tige 38 soit parallèle à l'axe commun à la douille 31 et à la vis 33. Cette tige 38 actionne, par exemple, le curseur d'un potentiomètre, le signal électrique aux bornes de ce potentiomètre représentant alors la position du piston 32a. Le corps 40 dudit transducteur 37 est, comme le support 37a du moteur 34, fixé au bâti 36.

La figure 3 représente schématiquement les projections horizontales des divers bras 17 à 22 lorsque la plate-forme 11 est horizontale.

Sur cette projection, l'extrémité 17₁ du bras 17 représente l'axe d'articulation de la rotule 28 et l'extrémité 17₂ correspond à l'axe d'articulation de la rotule 30. De même, les extrémités de chacun des autres bras correspondent, sur cette figure 3, aux axes d'articulation des rotules supérieures et inférieures. Les axes d'articulation des rotules supérieures sont disposés sur un cercle 45-qui, dans l'exemple, a un diamètre de 470 mm-par groupes de deux au voisinage des sommets 46, 47 et 48 d'un triangle équilatéral inscrit dans ce cercle 45. Les projections de ces bras sont perpendiculaires aux côtés adjacents du triangle équilatéral. Ces projections sont donc parallèles deux à deux; la projection du bras 17 est ainsi parallèle à celle du bras 19.

Les bras forment avec la verticale un angle de 45° lorsque la plate-forme 11 est horizontale (c'est sa position de départ). Dans la position horizontale du plateau 11, l'axe de la tige 25 est donc confondu avec l'axe de la douille 31; il en résulte que les axes de translation sont, eux aussi, toujours inclinés à 45° par rapport à la verticale.

Dans l'exemple, la distance entre les rotules 28 et 30 est de l'ordre de 160 mm tandis que la longueur libre de chacune des tiges 28 et 30 est de 15 mm et sont diamètre de 1,5 mm. Pour de faibles flexions, l'articulation que forment ces tiges 28 et 30 se comporte comme si une rotule parfaite était située au milieu des parties libres de ces tiges 28 et 30.

La figure 5 est un schéma illustrant le déplacement du bras 17 avec ses articulations aux extrémités, d'une part à l'état d'équilibre pour lequel l'axe de translation de la douille 31 est aligné avec l'axe de la tige 25 et d'autre part, quand on a fait tourner le moteur pas à pas 34 de manière à déplacer vers le bas la douille 31, c'est-à-dire l'articulation de la tige 30.

Le premier état de la tige 25 est représenté par le segment AₒBₒ, Aₒ et Bₒ étant les articulations des tiges 28 et 30. Il correspond à la position horizontale de la plate-forme 11, position pour laquelle la tige AₒBₒ est alignée avec l'axe de translation du mécanisme. Des détecteurs 50, 51, 52 (figure 2) déterminent les erreurs de convergence et de pureté visibles sur l'écran 10ᵢ et un calculateur (non représenté) permet, à partir de ces mesures, de déterminer les déplacements des point Bₒ qu'il faudra effectuer pour que le déviateur 10 se déplace afin que dans sa nouvelle position, après déplacement, les erreurs soient corrigées. Ainsi pour obtenir la correction il faut déplacer le point Bo vers le point B (figure 5). A cet effet il faut déplacer le point Aₒ en A par une translation du piston 32a. Bien entendu AₒBₒ=AB, le bras 25 ne changeant pas de longueur d'une position à une autre. Finalement le calculateur détermine si la translation AₒA permet de corriger les erreurs mesurées. Bien entendu les déplacements AₒA peuvent être progressifs.

Par exemple si on désire déplacer le déviateur 10 selon l'axe vertical z les translations AₒA seront toutes identiques.

L'appareil selon l'invention ne permet que des déplacements de faible amplitude du déviateur, ce qui est suffisant pour le réglage de la position de ce déviateur par rapport aux autres éléments du tube de télévision en couleurs. Par rapport à trois axes orthonormés constitués par les axes habituels de symétrie d'un tube, l'appareil permet des rotations d'au maximum ±3° autour de chaque axe et des translations d'au maximum ±4 mm selon chacun de ces axes.

Les diverses pièces de l'appareil ont un jeu négligeable. Il en est ainsi en particulier des articulations qui sont sans jeu. En outre, les jambes supportent la plate-forme 11 de façon très rigide. De cette manière, le positionnement de la plate-forme 11, et donc du déviateur 10, est toujours assuré de façon très précise.

L'appareil s'adapte aisément aux divers types de déviateurs. Il peut également être utilisé avec un minimum de modifications pour le réglage de la position de déviateurs sur des tubes de dimensions et/ou de géométries différentes.

L'adaptabilité de l'appareil résulte de ses six degrés de liberté qui permettent tous les déplacements autour d'une position de référence. Pour passer d'une configuration de déviateur de tube à un autre, l'appareil n'a pas à subir de modification de structure; il suffit de modifier les paramètres de calcul nécessaires pour assurer la commande des moteurs 34 qui déplacent le déviateur pour corriger les erreurs mesurées sur l'écran du tube.

Les transducteurs 37 permettent d'une part de connaître la position de chaque douille 31 et d'autre part, de vérifier qu'un déplacement commandé a bien été effectué.

La fixation du déviateur sur le tube une fois les réglages réalisés peut, comme ces derniers, être effectué sans intervention manuelle par exemple à l'aide de tournevis automatiques.

Pour la mise au point du programme de commande des moteurs 34 à partir des erreurs mesurées sur l'écran, on procède à un étalonnage préalable de l'appareil en fonction du type de tube et de déviateur. Ainsi comme indiqué ci- dessus on calcule les déplacements du déviateur nécessaires pour compenser les erreurs mesurées en définissant six vecteurs BₒB puis six translations AₒA commandées par les moteurs 34.

La disposition oblique par rapport à la verticale et la répartition régulière autour de l'ouverture 12 des bras 17 à 22 permet de loger aisément sous la plate-forme 11 les moyens 50 d'alimentation du tube.

## Revendications

1. Appareil pour le réglage de la position d'un déviateur (10) par rapport à un tube de télévision (10₂), notamment en couleurs, en particulier pour que l'ensemble tube-déviateur soit autoconvergent, comprenant un support (11) mobile selon six degrés de liberte auplus et n bras (17 à 22) tous de constitution identique, dont le déplacement de chacun est commandé, grâce à un dispositif de commande (32, 33, 34) disposé à une extrémité, selon un seul degré de liberté, par exemple une simple translation, pour assurer la mobilité du support (11) selon les six degrés de liberte auplus, caractérisé en ce que le support comporte une plate-forme (11) qui est horizontale dans sa position moyenne et est portée par n bras (17 à 22) obliques régulièrement répartis autour du déviateur.

2. Appareil selon la revendication 1, caractérisé en ce que le nombre n de bras est égal à six.

3. Appareil selon la revendication 1 ou 2, caractérisé en ce que chaque bras comporte une tige rigide (25) dont une extrémité est articulée (28) à la plate-forme (11) et dont l'autre extrémité est articulée (30) à un dispositif (31, 32, 33) effectuant de simples translations.

4. Appareil selon la revendication 3, caractérisé en ce que chaque articulation (28, 30) est constituée par une tige résistante et flexible encastrée de manière à constituer une rotule sans jeu.

5. Appareil selon la revendication 4, caractérisé en ce que chaque tige (28, 30) est du type corde à piano.

6. Appareil selon l'une quelconque des revendications précédentes, caractérisé en ce que le nombre n étant égal à six, les articulations (28) des six bras à plate-forme (11) sont disposées sur une circonférence (45) au voisinage des sommets (46, 47, 48) d'un triangle équilatéral inscrit dans cette circonférence, la projection horizontale de chaque bras étant perpendiculaire au côté du triangle équilatéral auquel ce bras est adjacent.

7. Appareil selon l'une quelconque des revendications précédentes, caractérisé en ce que chaque bras forme, lorsque la plate-forme (11) est dans sa position médiane horizontale, un angle d'environ 45° avec la verticale, les directions de translation étant également selon cette direction.

8. Appareil selon l'une quelconque des revendications précédentes, caractérisé en ce que la commande du déplacement selon un seul degré de liberté de chacun desdits bras (17 à 22) est assurée par un moteur électrique (34), notamment du type pas à pas, entraînant une vis (33) qui entraîne elle même un piston (32) présentant un taraudage et qui est guidé pour se déplacer uniquement en translation.

9. Appareil selon l'une quelconque des revendications précédentes, caractérisé en ce qu'il comprend un dispositif (50, 51, 52) de mesure des erreurs de déviation sur l'écran du tube, notamment les erreurs de convergence et de pureté pour un tube de télévision en couleurs, qui délivre des signaux d'erreur à un calculateur actionnant les moyens de commande selon un degré de liberté afin d'effectuer les corrections des erreurs.

10. Appareil selon l'une quelconque des revendications précédentes, caractérisé en ce que le sens de l'obliquité des bras est tel que ces bras s'éloignent de la plate-forme en partant de celle-ci.

11. Appareil selon l'une quelconque des revendications précédentes, caractérisé en ce que la plate-forme horizontale présente une ouverture centrale (12) formant logement de réception pour le déviateur (10).

12. Appareil selon l'une quelconque des revendications précédentes, caractérisé en ce que le déviateur (10) est fixé à la plate-forme grâce à des mors (13) coopérant avec la périphérie de la carcasse du déviateur.

## Patentansprüche

1. Vorrichtung zur Einstellung der Lage einer Ablenkeinheit (10) in Bezug auf eine Fernsehröhre (10₂), insbesondere einer Farbfernsehröhre, insbesondere für die Autokonvergenz der Gesamtheit aus Röhre-Ablenkeinheit, mit einem gemäß höchstens sechs Freiheitsgraden beweglichen Träger (11) und mit n denselben Aufbau aufweisenden Armen (17 bis 22), deren Verschiebung für jeden Arm über eine an einem Ende angeordnete Steuervorrichtung (32, 33, 34) und gemäß einem einzigen Freiheitsgrad, z.B. eine einfache Translation, gesteuert wird, um die Beweglichkeit des Trägers (11) gemäß höchstens den sechs Freiheitsgraden zu gewährleisten, dadurch gekennzeichnet, daß der Träger eine Plattform (11) umfaßt, die in ihrer Mittellage waagerecht ist und von n schrägen Armen (17 bis 22) getragen wird, die um die Ablenkheit herum gleichmäßig verteilt sind.

2. Vorrichtung nach Anspruch 1, dadurch gekennzeichnet, daß die Zahl n der Arme gleich sechs ist.

3. Vorrichtung nach Anspruch 1 oder 2, dadurch gekennzeichnet, daß jeder Arm eine starre Stange (25) umfaßt, wovon ein Ende (28) an der Plattform (11) gelenkig angeschlossen ist, und wovon das andere Ende an einer Vorrichtung (31, 32, 33), welche einfache Translationen ausführt, gelenkig angeschlossen ist.

4. Vorrichtung nach Anspruch 3, dadurch gekennzeichnet, daß jedes Gelenk (28, 30) aus einer festen und biegsamen Stange besteht, die derart eingelassen ist, daß sie ein spielfreies Kugelgelenk bildet.

5. Vorrichtung nach Anspruch 4, dadurch gekennzeichnet, daß jede Stange (28, 30) vom Typ einer Klaviersaite ist.

6. Vorrichtung nach einem der vorstehenden Ansprüche, dadurch gekennzeichnet daß für die Zahl n gleich sechs, die Gelenke (28) der sechs Arme mit Plattform (11) auf einem Umfang (45) in der Nähe der Scheitel (46, 47, 48) eines in diesen Umfang eingeschriebenen gleichseitigen Dreiecks angeordnet sind, wobei die waagerechte Projektion jedes Arms zu der Seite des gleichseitigen Dreiecks, dem dieser Arm benachbart ist, senkrecht steht.

7. Vorrichtung nach einem der vorstehenden Ansprüche, dadurch gekennzeichnet, daß jeder Arm einen Winkel von 45° mit der Senkrechten bildet, wenn die Plattform (11) in ihrerwaagerechten Mittellage steht, wobei die Translationsrichtungen ebenfalls dieser Richtung folgen.

8. Vorrichtung nach einem der vorstehenden Ansprüche, dadurch gekennzeichnet, daß die Steuerung der Verschiebung gemäß einem einzigen Freiheitsgrad jedes der obengenannten Arme (17 bis 22) durch einen elektrischen Motor (34), insbesondere des Typs Schrittmotor, der eine Schraube (33) antreibt, die wiederum einen ein Gewinde aufweisenden Kolben (32) antreibt, der derart geführt ist, daß er nur translationsverschiebbar ist.

9. Vorrichtung nach einem der vorstehenden Ansprüche, dadurch gekennzeichnet, daß sie eine Vorrichtung zur Messung (50, 51, 52) der Ablenkfehler auf dem Bildschirm der Röhre umfaßt, insbesondere der Konvergenzund Reinheitsfehler für eine Farbfernsehröhre, wobei diese Vorrichtung Fehlersignale an einen die Steuermittel gemäß einem Freiheitsgrad betätigenden Rechner abgibt, um die Korrektur der Fehler durchzuführen.

10. Vorrichtung nach einem der vorstehenden Ansprüche, dadurch gekennzeichnet, daß die Schrägrichtung der Arme derart ist, daß sie sich ausgehend von der Plattform von ihr entfernen.

11. Vorrichtung nach einem der vorstehenden Ansprüche, dadurch gekennzeichnet, daß die waagerechte Plattform eine Zentralöffnung (12) aufweist, die eine Aufnahme für die Ablenkeinheit (10) bildet.

12. Vorrichtung nach einem der vorstehenden Ansprüche, dadurch gekennzeichnet, daß die Ablenkeinheit (10) über Backen (13), die mit dem Umfang des Körpers der Ablenkeinheit zusammenarbeiten, an der Plattform befestigt ist.

## Claims

1. A device for the regulation of the position of a deflector (10) in relation to a television tube (10₂), said tube being more especially a color tube, more particularly for the tube deflector assembly or autoconvergent means, comprising a support (11) able to be moved in accordance with six degrees of freedom at the most and n arms (17 to 22) all with a identical constitution, of which the respective displacement is controlled, by way of a control device (32, 33 and 34) arranged at one end, in accordance with a single degree of freedom, as for instance a simple translation in orderto assure the mobility of the support (11) in accordance with the six degrees of freedom at the most characterized in that the support comprises a platform (11) which is horizontal in its mean position and is carried by n oblique arms (17 to 22) which are regularly distri-⁻ buted around the deflector.

2. The device as claimed in claim 1 characterized in that the number of arms is equal to six.

3. The device as claimed in claim 1 or claim 2 characterized in that each arm comprises a rigid stem (25) of which one end is articulated (28) with the platform (11) and of which the other end is articulated (30) with a means (31, 32 and 33) effecting simple translatory movements.

4. The device as claimed in claim 3 characterized in that each articulation (28 and 30) is constituted by a strong and flexible stem retained in such a manner as to constitute a play-free spherical joint.

5. The device as claimed in claim 4 characterized in that each stem (28 and 30) is of the piano wire type.

6. The device as claimed in any one of the preceding claims characterized in that the number n being equal to six, the articulations (28) of the six platform arms (11) are disposed on a circle (45) near the corners (46, 47 and 48) of an equilateral triangle inscribed within this circle, the horizontal projection of each arm being perpendicular to the side of the equilateral triangle to which this arm is adjacent.

7. The device as claimed in any one of the preceding claims characterized in that each arm forms, when the platform (11) is in its median horizontal position, an angle of approximately 45° with the vertical, the directions of translation being also in this direction.

8. The device as claimed in any one of the preceding claims characterized in that the control of displacement with one single degree of freedom of each of the said arms (17 to-22) is assured by an electric motor (34), more especially of the stepper type driving a screw (33) which itself drives a plunger (32) with a thread and which is guided so that it is only able to move in translation only.

9. The device as claimed in any one of the preceding claims characterized in that it comprises a means (50, 51 and 52) for measuring deviation errors on the screen of the said tube, more especially convergence and purity errors for a color television tube, which means supplies error signals to a computer actuating the control means with one degree of freedom in order to effect error corrections.

10. The device as claimed in any one of the preceding claims characterized in thatthe direction of obliqueness of the arms is such that the arms diverge from the platform as they extend from it.

11. The device as claimed in any one of the preceding claims characterized in that the horizontal platform presents a central opening (12) forming a socket to receive the deflector (10).

12. The device as claimed in any one of the preceding claims characterized in that the deflector (10) is secured to the platform by way of jaws (13) cooperating with the periphery of the body of the deflector.
